# EUROPÄISCHE PATENTSCHRIFT

(11) **EP 0 006 074 B1**
(45) Veröffentlichungstag und Bekanntmachung des Hinweises auf die Patenterteilung: **20.01.1982**
(21) Anmeldenummer: 79810033.5
(22) Anmeldetag: 09.04.1979
(51) Int. Cl.: B21C 37/30

(54) **Vorrichtung und Verfahren zum Kalibrieren sowie zum Richten von Rohrstücken mit Hilfe einer mit Kalibrierbacken versehenen Kalibriereinheit**
Device and method for calibrating and straightening tubes by means of a calibrating unit provided with calibrating jaws
Dispositif et méthode pour calibrer et aligner des tubes à l'aide d'une unité de calibrage pourvue de mâchoires de calibrage

(30) Priorität: 18.04.1978 DE 2816722
(43) Veröffentlichungstag der Anmeldung: 12.12.1979
(73) Patentinhaber: Ragettli, Christian, CH-8048 Zürich (CH)
(72) Erfinder: Ragettli, Christian, CH-8048 Zürich (CH)
(74) Vertreter: Rottmann, Richard, Dipl.-Ing.

## Beschreibung

Die vorliegende Erfindung bezieht sich auf eine Vorrichtung zum Kalibrieren sowie zum Richten von Rohrstücken mit Hilfe einer mit Kalibrierbakken versehene Kalibriereinheit, an welche auf der einen Seite eine Zuführeinrichtung und auf der anderen Seite eine Abführeinrichtung für die Rohrstücke gleichachsig zueinander angeschlossen sind, wobei sowohl Zuführeinrichtung als auch die Abführeinrichtung mit angetriebenen Förderrollen ausgerüstet ist, sowie auf ein Verfahren zum Betrieb der Vorrichtung.

Es sind bereits Kalibriereinrichtungen bekannt, welche eine zentrale Kalibriereinheit sowie eine Zuführ- wie auch eine Abführeinrichtung aufweisen, welche an beiden Seiten der Kalibriereinheit an diese gleichachsig angeschlossen sind. Die Zu- und die Abführeinrichtung weist angetriebene Förderrollen auf. Mit Hilfe der Förderrollen werden die meistens 8-10 m langen Rohrstücke der Kalibriereinheit zugeführt und dort durch Schliessen oder Öffnen der Kalibrierbacken abschnittweise kalibriert.

Da die Rohrstücke nicht gerade verlaufen, sondern aus der Fabrikation räumlich gekrümmt ausfallen, wäre es erwünscht, wenn das Rohr nicht nur auf das Sollmass gebracht, sondern zusätzlich gerade gerichtet werden könnte, so dass schlussendlich das ganze Rohr den vorgeschriebenen Durchmesser hat und keine wesentliche Krümmung aufweist. Abweichungen vom Sollmass im Durchmesser und vom geraden Verlauf müssen klein toleriert werden, da bei den hohen Drücken die im Rohr meistens herrschen, z.B. wenn dieses als Pipelinerohr gebraucht wird, Abweichung von der runden Form oder vom vorgeschriebenen Verlauf zur Überbeanspruchung führt, welche Rohrbrüche mit unabsehbaren Folgen verursachen kann.

Beim Betrieb der sonst sehr zuverlässigen und praktischen Kalibriermaschinen eingangs erwähnter Art tritt aber als grosser Nachteil auf, dass ein Richten des Rohres nicht mehr möglich ist. Denn während des Richtens verliert das Rohr das Sollmass, auf welches es vorher kalibriert wurde. Beim Schliessen oder Öffnen der Backen wirken diese schlagartig auf das umfassende Rohrstück, wodurch sowohl das Rohr als auch die Kalibriermaschine in bezug auf Biegespannung und Flächenpressung überbeansprucht und demzufolge oft beschädigt werden.

Zweck der vorliegenden Erfindung ist es, eine Vorrichtung vorzuschlagen, welche ein präzises Kalibrieren und Richten des Rohrstückes erlaubt, ohne dass das Rohr oder die Kalibriermaschine infolge Überbeanspruchung durch Reibungs-und Massenbeschleunigungskräfte beschädigt wird.

Die Vorrichtung ist dadurch gekennzeichnet, dass die in ihrer vertikalen Höhe verstell- und feststellbar angeordneten Förderrollen unter Einfluss von hydraulischen oder pneumatischen Verstelleinheiten stehen, welche zur Arretierung der Höhenlage der Förderrollen mit Hilfe von Fühlern, die mit den Kalibrierbacken zum Öffnen und Schliessen derselben in Wirkungsverbindung stehen, steuerbar sind, und dass zur Steuerung der Bewegung der Kalibrierbacken eine Antriebseinheit vorhanden ist, welche einen Elektromotor und eine Hydraulikeinheit umfasst, die in mehreren Phasen be reibbar ist, wobei die Schliessbewegung in der ersten Phase mit einer grossen Annäherungsgesenwindigkeit und in mindestens einer der nachfolge ,den Phasen mit einer erheblich reduzierten Geε shwindigkeit erfolgt, wobei die Hydraulikeinheit o rch die an den Kalibrierbacken angebrachten F, hler gesteuert ist.

Zweckmässigerweise kainen die Förderrollen in der vertikalen Ebene sch.enkbar und horizontal verschiebbar auf Wippen lagert sein.

Ferner wird noch ein Verfahren zum Kalibrieren sowie zum Richten von Rohrstüc. en mit Hilfe einer derartigen Vorrichtung vorgenchlagen, bei der der Schliessvorgang der Backe, mehrstufig erfolgt, indem die Bewegung derselbe. beim Berühren des axial zu richtenden Rohrstu okes angehalten und in der nachfolgenden Richphase bis zum Beginn des radialen Richtens zur the- bung der Ovalität mit einer wesentlich reduz. r-ten Geschwindigkeit weitergeführt wird.

Auf beiliegenden Zeichnungen ist die prinzipielle Anordnung sowie ein Ausführungsbeispiel des Erfindungsgegenstandes dargestellt, es zeigen
Fig. 1 eine Darstellung eines Richt- und Kalibriervorganges an Hand eines Diagrammes,
Fig. 2-7 die prinzipielle Anordnung einer Kalibrier- und Richtvorrichtung,
Fig. 8 eine Seitenansicht einer detailliert gezeichneten Vorrichtung, und
Fig. 9 eine Draufsicht auf die gleiche Vorrichtung.

In der Fig. 1 ist ein Weg-Diagramm des Richt-und Kalibriervorganges dargestellt, bei welchem das zu richtende und kalibrierende Rohr auf, in der Höhe verstellbaren und durch Bremsen arretierbaren Rollen ruht und absatzweise zu den Richt- und Kalibrierbacken gefördert wird. Die Kurve zeigt, dass in einer ersten Annäherungsphase A die Schliessbewegung der Backen bis zum Punkt B, wo die Berührung des Rohres durch Sensoren erfolgt, schnell vor sich geht. Die Höhenlage der Rollen bleibt bei geschlossenen Bremsen unverändert. Anschliessend erfolgt das Richten in der Richtphase C mit wesentlich verlangsamter Geschwindigkeit und in der nächsten Phase D wird die Ovalität des Rohres mit gesteigerter Geschwindigkeit behoben, während das eigentliche Kalibrieren zur Verminderung des Rohrdurchmessers in der Phase E wesentlich verlangsamt erfolgt. In den Phasen C, D und E sind die Bremsen geöffnet, so dass die Höhenlage der Stützrollen veränderlich ist, wie dies später beschrieben wird.

Wie aus den Fig. 2-7 hervorgeht, weist die Einrichtung zum Innen- oder Aussenkalibrieren und zum Richten von Werkstücken eine zentrale Kalibriereinheit 1 auf, welche in einem Gestell um die Mittelachse 2 strahlenförmig angeordnete Kalibrierbacken 3 besitzt, von denen in den Fig. 2-7 nur zwei gegenüberliegende rein schematisch dargestellt sind. Jede Kalibrierbacke ist mit zwei Sensoren 4 ausgerüstet. Die Kalibrierbacken 3 sind im Sinne einer Öffnungs- oder Schliessbewegung in radialer Richtung gemeinsam verschiebbar, so dass der Durchmesser eines in der Vorschubrichtung eingeführten Rohres bei der Schliessbewegung der Backen 3 durch Zusammenpressen der Backen 3 verkleinert wird, bzw. ein nicht ganz rundes Rohr entsprechend gerichtet wird. Der gemeinsame Antrieb der Backen 3 ist in den Fig. 2-7 nichtdargestellt.

Zur Aufnahme und zum Fördern des zu kalibrierenden und zu richtenden Rohres 5 sind in der Höhe verstellbare Trag- und Förderrollen 6 vorhanden, welche durch je einen Doppelzylinder 7 abgestützt sind. Die Doppelzylinder 7 sind vertikal angeordnet und mit je einem Kolben 8 und 9 versehen, welche mit je einer sich nach oben bzw. nach unten erstreckenden Kolbenstange 10 bzw. 11 ausgerüstet sind. Die sich nach unten erstreckenden, an die Kolben 9 angeschlossenen Kolbenstangen 11 sind andernends an einer Basisplatte 12 abgestützt, während jede entgegengesetzt gerichtete Kolbenstange 10 der Kolben 8 je eine Trag- und Förderrolle 6 trägt.

Ferner ist unmittelbar vor der Kalibriereinheit 1 eine Stützrolle 16 angeordnet, welche mittels eines nur einfach wirkenden Zylinders 13 und Kolben 14 mit Hilfe der Kolbenstange 15 abgestützt wird. Der Zylinder 13 stützt sich mittels einer festen Stange 17 auf der Basisplatte 12 ab.

In der Fig. 2 ist die Lage der Trag- und Förderrollen 6 dargestellt, bevor sie mit einem Rohr beladen werden. Zunächst wird die Höhe der Basisplatte 12 dem Rohrdurchmesser entsprechend eingestellt, so dass die Tragrollen 6 und die Stützrolle 16 zur Aufnahme des Rohres gerichtet sind. Die Belastung, welche von jeder der Rollen 6 aufgenommen werden kann, entspricht der zu tragenden Last. Ist das Gesamtgewicht des Rohres mit G bezeichnet, so wird auf jede Rolle eine Teillast von 1 G fallen, welche dem Gewicht eines Rohrstückteiles zwischen zwei Rollen 6 entspricht. Der Druck in den oberen Zylindern 7a wird auf eine Last von LI G +10% beschränkt, während die unteren Zylinder 7b zuerst drucklos gehalten werden. In der unbelasteten Stellung werden die Kolben 9 in jedem der drucklosen Zylinder 7b gegen die Trennwand 18 stossen, während die oberen Kolben 8, infolge des in den oberen Zylindern 7a herrschenden Druckesd G+10%, die obere Totpunktlage einnehmen (vgl. Fig. 2). Jetzt werden die Rollen 6 mit dem zu kalibrierenden und richtenden Rohr 5 beladen und gleichzeitig die unteren Zylinder 7b mit einem Druck von zl G +10% beaufschlagt. Da das Rohr 5 gekrümmt ist, wird die Gewichtsverteilung auf die Rollen 6 ungleichmässig. Die Rollen 6 stellen sich der Krümmung des Rohres 5 entsprechend ein. Durch die angetriebenen Rollen 6 wird das Rohr 5 so vorgeschoben, dass es mit seinem Ende zwischen die offenen Kalibrierbacken 3 gelangt (Fig. 4).

Die Kalibrierbacken 3 werden dann zusammengefahren, und zwar vorerst mit grosser Geschwindigkeit, bis zwei gegenüberliegende Sensoren 4 das Rohr 5 berühren. Die Berührung der Sensoren 4 bewirkt, dass die radiale Schliessbewegung der Kalibrierbacken 3 augenblicklich angehalten wird. Sofort anschliessend wird die Schliessbewegung der Kalibrierbacken 3 wieder aufgenommen, aber mit einer wesentlich langsameren Bewegung, bis die aus der Fig. 6 und 7 ersichtliche Stellung erreicht ist.

In dieser Stellung, d. h. wenn die Sensoren 4 das Ende des Rohres 6 berühren, wirkt ein Biegemoment auf das eingespannte Rohr während der Schliessbewegung Dabei ist I = Rohrlänge
e = Abstand der Rohrmittelachse von der Tragwelle 6 (Fig. 6)
G = Gewicht des Rohres
t = Richtzeit während das Rohrende den Abstand e durchläuft
g = Erdbeschleunigung.

Es ist aus der obigen Formel ersichtlich, dass durch eine Verlangsamung der Schliessbewegung mit wachsender Zeit das Moment wesentlich reduziert wird. Bevor sich die Kalibrierbacken wieder öffnen, werden alle Ventile der Doppelzylinder 7 geschlossen, so dass das Rohr 5 in der eingenommenen Stellung verharrt.

Mit Hilfe der Trag- und Förderrollen 6 wird das Rohr 5 in der Förderrichtung um den gleichen Betrag wie die Länge der Kalibrierbacken 3 weitergefördert und die Backen 3 anschliessend wieder, wie beschrieben, zweistufig geschlossen. Bis zum Berühren des Rohres 5 mit den Sensoren 4 bleiben die Ventile der Doppelzylinder geschlossen. Mit der Berührung werden die Ventile der Doppelzylinder 7 geöffnet und die Schliessbewegung der Kalibrierbacken wesentlich verlangsamt weitergeführt.

In dieser Weise wird die Beanspruchung des zu kalibrierenden und zu richtenden Rohres sehr stark reduziert. Gleichzeitig wird auch die Kalibrieranlage geschont. Nach der Beschreibung des Prinzips wird anschliessend an Hand der Figuren 8 und 9 eine praktische Ausführung einer Anlage näher erläutert.

Gemäss diesen Figuren ist eine zentrale Kalibriereinheit 21 vorhanden, welche in einem Gestell 22 um eine Mittelachse strahlenförmig angeordnete Kalibrierbacken 23 besitzt, welche im Sinne einer Öffnungs- oder Schliessbewegung in radialer Richtung gemeinsam verschiebbar sind, so dass der Durchmesser eines in der Pfeilrichtung P eingeführten Rohres bei der Schliessbewegung der Backen 23 durch Zusammenpressen verkleinert wird bzw. ein nicht ganz rundes Rohr entsprechend gerichtet wird. Der gemeinsame Antrieb der Backen 23 zum strahlenförmigen Zusammenführen oder Auseinandertreiben ist in der Zeichnung nicht dargestellt und darf als im wesentlichen bekannt vorausgesetzt werden. Zum Antrieb ist ein Elektromotor 24 und eine Hydraulikeinheit 25 vorgesehen, die die Bewegung der Backen 23 steuert. Die so gebildete Antriebseinheit 24 und 25 ist so ausgebildet, dass die normale Schliessbewegung der Backen, welche mit einer grossen Geschwindigkeit erfolgt, nach einem Zwischenhalt in einer zweiten Phase durch eine Schliessbewegung abgelöst wird, welche mit einer gedrosselten Geschwindigkeit ausgeführt wird. Dementsprechend werden die vollständig geöffneten Backen 23 zuerst mit grosser Geschwindigkeit zusammengeführt und bei Berühren des Rohres durch Fühler 26 momentan zum Stillstand gebracht. Die Umstellung auf die zweite Phase erfolgt ebenfalls durch diese Fühler 26, die bezüglich der Mittelachse 27 auf diametral gegenüberliegenden Backen in der Achsrichtung versetzt angeordnet sind. Falls die Fühler 26 den eingeführten, zu richtenden und kalibrierenden Rohrabschnitt (nicht dargestellt) berühren, so bewirken sie eine Unterbrechung der Schliessbewegung der Backen und stellen die Hydraulikeinheit 25 so um, dass die Backen 23 erneut mit kleiner Geschwindigkeit zusammengepresst werden. Während des eigentlichen Richtens und Kalibrierens des Rohrabschnittes auf das vorgeschriebene Sollmass wurde also die Schliessgeschwindigkeit der Backen erheblich reduziert. Eine weitere Funktion der Fühler 26 besteht in der Steuerung von Bremsen, wie dies später noch ausführlich beschrieben wird.

Der zentralen Kalibriereinrichtung 21 ist in den Fig. 8 und 9 auf der linken Seite eine Zuführeinrichtung 28 und auf der rechten Seite eine Abführeinrichtung 46 vorgeschaltet. Die Zuführeinrichtung 28 besteht aus einem Bodengerüst 29, welches zur Aufnahme des ganzen zu bearbeitenden Rohrstückes ausgebildet ist und eine erhebliche Länge, z. B. 9-10 m aufweist. Zur Aufnahme, zum Abstützen und Fördern des Rohrstückes sind Förderrollen 30 vorgesehen, welche auf je einer zur Förderrichtung senkrecht verlaufenden Tragachse 31 angeordnet und gemeinsam angetrieben sind. Die Förderrollen 30 sind auf den Tragachsen 31 axial verschiebbar gelagert und stehen mit Hilfe eines lockeren Zentrierseiles 33 miteinander so in Verbindung, dass beim Anziehen des Zentrierseiles jede Rolle 30 die Mittellage auf der Achse 31 einnimmt. Beim lockeren Seil 33 dagegen können die Rollen 30 auf ihren Achsen 31 frei verschoben werden.

Jede Achse 31 ist beiderends in je einem Arm 34 gelagert, welche Arme 34 in je einem vertikalen Träger 35 schwenkbar befestigt sind. Die Schwenkstelle ist mit 36 bezeichnet. Ferner stehen je zwei auf der gleichen Achse 31 angeordnete Arme 34 durch einen V-förmigen Doppelarm 37 miteinander in Verbindung, so dass durch die Teile 34 und 37 je eine schwenkbare Wippe 38 gebildet wird. Durch die Wippenbewegung werden die zugehörigen Rollen 30 in der Vertikalebene verschwenkt.

Jede Wippe 38 steht unter dem Einfluss einer pneumatischen Einheit und einer Bremse 44, welch letztere die Wippenbewegung arretieren kann. Die pneumatische Einheit weist einen ersten Luftzylinder 39 mit Kolben und Kolbenstange 40 und einen zweiten Zylinder 41, ebenfalls mit Kolben und Kolbenstange 42 auf, welch letztere mit ihrem freien Ende am Bodengerüst 29 schwenkbar befestigt ist. Die beiden Zylinder 39 und 41 sind in einem gemeinsamen Gehäuse angeordnet, aus welchem die Kolbenstange 40 des ersten Zylinders 39 sich in entgegengesetzter Richtung zur Kolbenstange 42 des zweiten Zylinders 41 erstreckt und mit der V-förmigen Spitze des Doppelarmes 37 verbunden ist. Der erste Zylinder 39 ist so bemessen, dass die ausgefahrene Kolbenstange das anfallende Rohrgewicht und zusätzlich 10% des Rohrgewichtes zu tragen imstande ist, während der zweite Zylinder 41 eine etwas kleinere Tragkraft hat, welche ca. 10% weniger als das anfallende Rohrgewicht ist. In der aus der Fig. 8 ersichtlichen Stellung ist der Kolben im ersten Zylinder 39 mit Luft beaufschlagt und die Kolbenstange 40 ist ausgefahren, während der zweite Zylinder 41 ohne Luft ist. Der entsprechende Druck für die Zylinder muss dem jeweiligen Rohrgewicht angepasst werden. Die Höheneinstellung der Rollen für die verschiedenen Rohrdurchmesser geschieht durch eine motorisch angetriebene Vorstelleinheit.

Ferner ist jede Wippe 38 mit einer Bremse 44 versehen, welche die Wippe in jeder beliebigen Lage arretieren kann. Im Bereiche der Förderrollen 30 sind Lichtschranken 45 vorgesehen, welche die Luftzufuhr an die pneumatischen Einheiten steuern. Die Betätigung der Bremsen 44 ist mit der Vorschubeinrichtung und mit den Fühlern 26 gekoppelt, in der Weise, dass vor dem Einsetzen des Vorschubes die Bremsen anziehen und bei der Betätigung der Fühler 26 die Bremsen gelöst werden. Ferner ist noch eine sekundäre Verbindung der Bremsen mit der Befestigung der Backen 23 vorhanden in dem Sinne, dass während des Öffnens der Backen 23 die Bremsen zum Arretieren der Wippen eingesetzt werden.

Die Abführeinrichtung, welche sich auf der anderen Seite der zentralen Kalibriereinrichtung 21 gleichachsig zur Zuführeinrichtung 28 erstreckt, weist in Wippen 47 vertikal bewegliche Förderrollen 48 auf, mittels welchen die kalibrierten und gerichteten Rohrstücke abgeführt werden.

Das zu bearbeitende, meistens aus blechförmigem Material hergestellte Rohr 49 muss kalibriert und gerichtet werden, da es nach der Herstellung sowohl im Durchmesser als auch im Längsverlauf unregelmässig ist. Das Rohr 49 befindet sich zuerst parallel zur Zuführeinrichtung 28 und wird von der Seite her auf die Förderrollen 30 gelegt, die vorgängig in die der Kalibrierachse entsprechende Ausgangsstellung gebracht werden, wobei die Lichtschranken 45 unterbrochen werden. Der Unterbruch der Lichtschranken 45 bewirkt, dass auch der andere Zylinder 41 Luft erhält.

Anschliessend wird das Rohr durch die angetriebenen Förderrollen 30 in Richtung der zentralen Kalibriereinrichtung 21 fortbewegt. Beim Einsetzen des Vorschubes werden die Bremsen 44 betätigt, wodurch die Wippen 38 in ihrer momentanen Stellung festgehalten werden. Die Förderrollen 30 können also nicht mehr vertikal bewegt werden, sind aber auf ihren Tragachsen 31 horizontal verschiebbar.

Die erste Vorschubperiode endet wenn der das Rohrende umfassende Rohrabschnitt sich in den offenen Kalibrierbacken 23 befindet. Zum Richten und Kalibrieren wird der Antrieb der Kalibrierbakken 23 in Tätigkeit gesetzt, worauf diese vorerst mit grosser Geschwindigkeit sich in die Schliessstellung bewegen. Sobald die Fühler 26 der Kalibrierbacken 23 mit dem dazwischenliegenden Rohrabschnitt in Berührung kommen, wird die Schliessbewegung der Kalibrierbacken 23 unterbrochen. Gleichzeitig werden die Bremsen 44, die die Wippen 38 blockieren, gelöst. Anschliessend wird die Schliessbewegung der Kalibrierbacken 23 in einer zweiten Phase mit erheblich reduzierter Geschwindigkeit fortgesetzt, so dass der Rohrabschnitt zunächst gerichtet und anschliessend kalibriert wird. Beim Erreichen des Solldurchmessers wird durch einen Näherungsschalter das Öffnen der Kalibrierbacken 23 bewirkt, indem dieser Näherungsschalter den Antrieb der Backen 23 entsprechend beeinflusst. Vorgängig bewirkt dieser Näherungsschalter, dass die Bremsen 44 wieder angezogen und damit die Wippen 38 blockiert werden. Die Förderrollen 30 können also sich nicht mehr vertikal bewegen, sondern nur auf den zugehörigen Tragachsen 31 horizontal verschieben. Anschliessend wird der Vorschub wieder in Gang gesetzt und ein weiterer Abschnitt des Rohres der zentralen Kalibriereinrichtung zugeführt usw. Da das eigentliche Richten des Rohrabschnittes und das nachfolgende Kalibrieren nicht schlagartig mit grosser Geschwindigkeit einsetzt, sondern bei einer wesentlich gedrosselten Geschwindigkeit der Backen erfolgt, treten während des Richtens keine unzulässigen Biegespannungen und Flächenpressungen auf. Ferner wird das freie Ende des Rohres sich sanft durch gleichzeitige Verschiebung der Förderrollen 30 auf den Tragachsen 31 bewegen. Das fertig kalibrierte und gerichtete Rohr wird den Rollen 48 der Abführeinrichtung 46 zugeführt.

Beim Abführen des gerichteten und kalibrierten Rohres kommt dieses auf die Rollen 48 zu liegen, welche mit fortschreitendem Vorschub nacheinander aus einer unteren Ruhelage in eine höhere Trag- und Förderstellung verschwenkt werden. Diese Bewegung kann wieder durch entsprechende Lichtschranken gesteuert und durch pneumatische Mittel ausgelöst werden.

Vor dem Zuführen eines neuen Rohres werden die Förderrollen 30 durch Spannen des Zentrierseiles 33 in die Mittellage gebracht. Sobald das neue Rohr auf den Rollen 30 liegt, wird das Seil 33 gelockert, so dass sich die Förderrollen 30 seitlich in der horizontalen Ebene einstellen können. Anschliessend erfolgt das Richten und Kalibrieren des Rohrstückes wie beschrieben.

Schliesslich sei noch erwähnt, dass die pneumatischen Mittel auch durch hydraulische Mittel ersetzt werden können.

## Patentansprüche

1. Vorrichtung zum Kalibrieren sowie zum Richten von Rohrstücken (5, 49) mit Hilfe einer mit Kalibrierbacken (3, 23) versehenen Kalibriereinheit (1, 21), an welche auf der einen Seite eine Zuführeinrichtung (28) und auf der anderen Seite eine Abführeinrichtung (46) für die Rohrstücke (5, 49) gleichachsig zueinander angeschlossen sind, wobei sowohl die Zuführeinrichtung (28) als auch die Abführeinrichtung (46) mit angetriebenen Förderrollen (6, 30, 48) ausgerüstet ist, dadurch gekennzeichnet, dass die in ihrer vertikalen Höhe verstell- und feststellbar angeordneten Förderrollen (6, 30, 48) unter Einfluss von hydraulischen oder pneumatischen Verstelleinheiten stehen, welche zur Arretierung der Höhenlage der Förderrollen (6, 30, 48) mit Hilfe von Fühlern (4, 26), die mit den Kalibrierbacken (3, 23) zum Öffnen und Schliessen derselben in Wirkungsverbindung stehen, steuerbar sind, und dass zur Steuerung der Bewegung der Kalibrierbacken eine Antriebseinheit vorhanden ist, welche einen Elektromotor und eine Hydraulikeinheit umfasst, die in mehreren Phasen betreibbar ist, wobei die Schliessbewegung in der ersten Phase mit einer grossen Annäherungsgeschwindigkeit und in mindestens einer der nachfolgenden Phasen mit einer erheblich reduzierten Geschwindigkeit erfolgt, wobei die Hydraulikeinheit durch die an den Kalibrierbacken (3, 23) angebrachten Fühler (4, 26) gesteuert ist.

2. Vorrichtung nach Anspruch 1, dadurch gekennzeichnet, dass die Förderrollen (6, 30, 48) in der vertikalen Ebene schwenkbar und horizontal verschiebbar auf Wippen (38, 47) gelagert sind.

3. Vorrichtung nach Anspruch 2, dadurch gekennzeichnet, dass zur Arretierung der Bewegung der Wippen (38, 47) Bremsen (44) vorhanden sind, die in Wirkungsverbindung mit den. Fühlern (4, 26) stehen.

4. Vorrichtung nach Ansprüchen 1-3, dadurch gekennzeichnet, dass die pneumatischen oder hydraulischen Verstelleinheiten einen ersten Zylinder (39) mit Kolben und Kolbenstange (40) sowie einen zweiten Zylinder (41) mit Kolben und Kolbenstange (42) aufweisen, welche an ihren freien Enden schwenkbar befestigt sind.

5. Vorrichtung nach Anspruch 4, dadurch gekennzeichnet, dass die beiden Zylinder (39, 41) in einem gemeinsamen Gehäuse entgegenwirkend angeordnet und so bemessen sind, dass der eine Zylinder (39) etwas mehr und der andere Zylinder (41) etwas weniger als das Rohrgewicht trägt.

6. Vorrichtung nach Ansprüchen 1-5, dadurch gekennzeichnet, dass im Bereiche der Förderrollen (30) Lichtschranken (45) vorgesehen sind, welche die Zufuhr des Druckmediums an die pneumatischen oder hydraulischen Einheiten (25) steuern.

7. Vorrichtung nach Anspruch 6, dadurch gekennzeichnet, dass die Lichtschranken (45) mit der Speisung des schwächeren Zylinders (41) mit Druckmedium in Wirkungsverbindung stehen.

8. Verfahren zum Kalibrieren sowie zum Richten von Rohrstücken (5, 49) mit Hilfe einer Vorrichtung gemäss den Ansprüchen 1 und 2, dadurch gekennzeichnet, dass der Schliessvorgang der Backen (3, 23) mehrstufig erfolgt, indem die Bewegung derselben beim Berühren des axial zu richtenden Rohrstückes (5, 49) angehalten und in der nachfolgenden Richtphase bis zum Beginn des radialen Richtens zur Behebung der Ovalität mit einer wesentlich reduzierten Geschwindigkeit weitergeführt wird.

9. Verfahren nach Anspruch 8, dadurch gekennzeichnet, dass nach der langsamen, axialen Richtphase des Rohres ein radiales Richten desselben zur Behebung der Ovalität mit erhöhter Geschwindigkeit der Backen erfolgt, wobei diese Geschwindigkeit beim eigentlichen Kalibriervorgang zur Verminderung des Rohrdurchmessers wiederum erheblich reduziert wird.

10. Verfahren nach den Ansprüchen 8 und 9, dadurch gekennzeichnet, dass während der Vorschubbewegung zum abschnittweisen Zuführen des Rohrstückes (5, 49) in die Kalibriereinheit (1, 21) die vertikale Bewegung der Wippen (38, 47) solange blockiert wird, bis die Kalibrierbacken (3, 23) in ihrer Schliessbewegung den zu kalibrierenden Rohrabschnitt berühren, wobei mit der Berührung des Rohrabschnittes durch die Bakken (3, 23) das Blockieren der Wippenbewegung aufgehoben und nach beendetem Schliessvorgang, - bevor die Kalibrierbacken (3, 23) wieder geöffnet werden -, die Wippenbewegung der Rollen (6, 30, 48) wieder blockiert wird.

## Claims

1. Apparatus for calibration and alignment of pipe sections (5, 49) by means of a calibrating unit (1, 21) equipped with calibrating jaws (3, 23), said calibrating unit being equipped, on the one side, with a feed mechanism (28) and on the other side with a discharge mechanism (46) for the pipe sections (5, 49), coaxially arranged to each other, whereby both the feed mechanism (28) as well as the discharge mechanism (40) are equipped with driven feed rolls (30, 48), characterized in that the feed rolls (6, 30, 48) disposed adjustably and fixably in their vertical height, are under the influence of hydraulic or pneumatic shifting units, which are controlled with the help of sensors (4, 26) for fixing the height position of the feed rolls (6, 30, 48), the sensors being operatively connected with the calibrating jaws for opening and closing said calibrating jaws, and that for controlling the movement of the calibrating jaws, there is provided a driving unit, which comprises an electric motor and a hydraulic unit, which is operable in several phases, whereby the closing movement in the first phase is effected with a high approach speed and in at least one of the successive phases with a substantionally reduced speed, the hydraulic unit being controlled by the sensors (4, 26) attached to the calibrating jaws (3, 23).

2. Apparatus according to claim 1, characterized in that the feed rolls (6, 30, 48) are mounted on tilting tables (38, 47) and are swiveably arranged in a vertical plane and shiftably arranged in a horizontal direction.

3. Apparatus according to claim 2, characterized in that brakes (44) are provided for stopping the movement of the tilting tables (38, 47), said brakes being operatively connected to said sensors (4, 26).

4. Apparatus according to claim 3, characterized in that the pneumatic or hydraulic unit comprises a first cylinder (39) with piston and piston rod (40) as well as a second cylinder (41) with piston and piston rod (42), which are attached swiveably at their free ends.

5. Apparatus according to claim 4, characterized in that the cylinders (39, 41) are counteract- ingly disposed in a common housing and are dimensioned such that the one cylinder (39) carries a little more and the other cylinder (41) carries a little less than the pipe weight.

6. Apparatus according to claim 5, characterized in that light barriers (45) are provided in the area of the feed rolls (30), which control the feed of the pressure medium to the pneumatic or hydraulic units (25).

7. Apparatus according to claim 6, characterized in that the light barriers (45) are in operative connection with the feeding means for the feeding of the weaker cylinder (41) with pressure medium.

8. Process for calibration and alignment of pipe sections (5, 49) with an apparatus according to claims 1 and 2, characterized in that the closing process of the jaws (3, 23) takes place in several steps, whereby the movement of the jaws is stopped as soon as the jaws contact the pipe section (5, 49) to be aligned axially, and whereby in a consecutive alignment phase, said movement of the jaws is continued with a substantially reduced speed up to the beginning of the radial alignment phase to eliminate the oval shape of the pipe section.

9. Process according to claim 8, characterized in that a radial alignment of the pipe for eliminating the oval shape takes place at an increased speed of the jaws, after the slow axial aligning phase of said pipe, whereby the speed is again substantially reduced in case of the real calibrating process for the decrease of the pipe diameter.

10. Process according to claims 8 and 9, characterized in that during succesive feeding of the pipe sections (5, 49) into the calibrating unit (1, 21), the vertical movement of the tilting tables (38, 47) is blocked until the calibrating jaws (3, 23) touch the pipe sections to be calibrated during their closing movement, and after the jaws having contacted the pipe section, the blocking of movement of the tilting tables is cancelled and after completed closing movement - before the calibrating jaws (3, 23) are opened again - the tilting movement of the rolls (6, 30, 48) ist blocked again.

## Revendications

1. Dispositif pour calibrer et aligner des tubes (5, 49) à l'aide d'une unité de calibrage (1, 21) pourvue de mâchoires (3,-23), ladite unité se prolongeant d'un côté par un mécanisme d'alimentation (28) amenant les tubes (5, 49), de l'autre côté par un mécanisme (46) qui les évacue, ces deux prolongements étant axialement alignés avec l'unité et équipés de galets propulseurs actifs (6, 30, 48), caractérisé en ce que les galets de propulsion (6, 30, 48), dont la hauteur peut être soit réglable, soit bloquée, sont commandés par des organes deréglage hydrauliques ou pneumatiques lesquels peuvent être pilotés à l'aide de palpeurs (4, 26) coopérant avec les mâchoires de calibrage (3, 23) pour assurer le serrage et le desserrage de ces dernières, lesdits organes de réglage assurant également le blocage des galets (6, 30, 48) à leur hauteur, et en ce que la commande des mouvements des mâchoires de calibrage est assurée par un ensemble moteur comportant un moteur électrique et un organe hydraulique pouvant fonctionner, au cours de plusieurs phases opératoires, de telle manière que le mouvement de serrage s'effectue, au cours de la première phase, à une vitesse d'approche considérable, tandis qu'au cours de l'une au moins des phases subséquentes ce mouvement est réalisé à une vitesse notablement réduite, l'organe hydraulique étant piloté, à cet effet, par les palpeurs (4, 26) montés sur les mâchoires de calibrage (3, 23).

2. Dispositif selon la revendication 1, caractérisé en ce que les galets de propulsion (6, 30, 48) peuvent pivoter dans leur plan vertical et sont montés à coulissement horizontal sur des bascules (38, 47).

3. Dispositif selon la revendication 2, caractérisé en ce que le blocage du pivotement des bascules (38, 47) est assuré par des freins (44), enclenchés avec les palpeurs (4, 26).

4. Dispositif selon l'une quelconque des revendications 1 à 3, caractérisé en ce que les organes de réglage pneumatiques ou hydrauliques de chaque galet comportent un premier cylindre (39) pourvu d'un piston et de sa tige (40), ainsi qu'un second cylindre (41) également pourvu de son piston à tige (42), lesdites tiges étant articulées à leur extrémité libre.

5. Dispositif selon la revendication 4, caractérisé en ce que les deux cylindres sont logés dans un corps commun, ils agissent à l'opposé l'un de l'autre et ils sont dimensionnés de telle manière que l'un d'eux (39) porte une charge légèrement supérieure au poids du tube et l'autre (41) une charge légèrement inférieure audit poids du tube.

6. Dispositif selon l'une quelconque des revendications 1 à 5, caractérisé en ce que des barrières lumineuse (45) sont disposées au voisinage des galets de propulsion (30) afin de piloter l'alimentation des organes hydrauliques ou pneumatiques (25) en fluide sous pression.

7. Dispositif selon la revendication 6, caractérisé en ce que les barrières lumineuses (45) agissent sur l'alimentation du cylindre le plus faible (41

8. Méthode pour calibrer et aligner des tubes (5, 49) à l'aide du dispositif selon les revendications 1 et 2, caractérisé en ce que le processus de serrage des mâchoires (3, 23) se déroule par paliers, le mouvement de ces dernières étant interrompu par le contact des parties de tube (5, 49) à aligner axialement, pour être repris au cours de la phase d'alignement subséquente à une vitesse considérablement réduite, maintenue jusqu'au commencement du dressage radial destiné à rectifier les ovalisations.

9. Méthode selon la revendication 8, caractérisé en ce qu'après la phase d'alignement axial, effectuée à vitesse réduite, le dressage radial, destiné à supprimer l'ovalisation, s'effectue à une vitesse accrue des mâchoires, cette vitesse étant à nouveau considérablement réduite au moment du calibrage proprement dit, destiné à diminuer le diamètre du tube.

10. Procédé selon l'une quelconque des revendications 8 et 9, caractérisé en ce que, pendant le processus d'avancement par paliers discrets de la section de tube (5, 49) vers l'unité de calibrage (1, 21), le mouvement vertical des bascules (38, 47) est bloqué jusqu'à ce que, pendant leur mouvement de serrage, les mâchoires de calibrage (3, 23) entrent en contact avec la partie de tube à calibrer, ce contact déclenchant le déblocage du mouvement des bascules tandis qu'au moment où le processus de serrage est terminé, avant l'ouverture des mâchoires (3, 23), un nouveau blocage interdit le pivotement des galets (6, 30, 48).
